# EUROPÄISCHE PATENTSCHRIFT

(11) **EP 3 066 246 B1**
(45) Veröffentlichungstag und Bekanntmachung des Hinweises auf die Patenterteilung: **02.01.2019**
(21) Anmeldenummer: 14805192.3
(22) Anmeldetag: 04.11.2014
(51) Int. Cl.: D04H 18/02

(54) **NADELBESTÜCKUNGSAUTOMAT UND AUTOMATISCHES BESTÜCKUNGSVERFAHREN**
NEEDLE LOADER AND AUTOMATIC LOADING DEVICE
CHARGEUR D'AIGUILLE ET DISPOSITIF AUTOMATIQUE DE CHARGEMENT

(30) Priorität: 04.11.2013 DE 202013104925 U; 30.12.2013 DE 202013105980 U
(43) Veröffentlichungstag der Anmeldung: 14.09.2016
(73) Patentinhaber: AUTEFA Solutions Germany GmbH, 86316 Friedberg (DE)
(72) Erfinder: SCHNEIDER, Jan, 86420 Diedorf/Anhausen (DE); KUHN, Rudolf, 86356 Neusäß (DE); SCHLICHTER, Stefan, 86316 Friedberg (DE); BINNIG, Joachim, 89343 Jettingen-Scheppach (DE); HERZOG, Guido, CH-9424 Rheineck (CH)
(74) Vertreter: Ernicke, Klaus Stefan
(86) Internationale Anmeldenummer: PCT/EP2014/073708
(87) Internationale Veröffentlichungsnummer: WO 2015/063328

(56) Entgegenhaltungen:
- EP-A1- 1 953 287
- EP-A1- 2 037 030
- EP-A1- 2 233 626
- US-B1- 6 393 693

## Beschreibung

Die Erfindung betrifft einen Nadelbestückungsautomaten und ein automatisches Bestückungsverfahren für Nadelbretter von Nadelmaschinen mit den Merkmalen im Oberbegriff des Verfahrens- und Vorrichtungshauptanspruchs.

Aus der WO 2012/139761 A ist ein Nadelbestückungsautomat in Form eines Gelenkarmroboters bekannt, der das Einsetzen und Entfernen von Nadeln an und aus einem Nadelbrett einer Vlies-Nadelmaschine durchführt, wobei der Roboter eine Entnadelungseinrichtung und eine Benadelungseinrichtung miteinander kombiniert und deren Funktionen in sich vereint.

Ferner ist es bekannt, Nadelbretter manuell zu bestücken, wobei ein Satzwerkzeug zum Einsatz kommt, welches eine größere Gruppe vororientierter Nadeln aufnimmt und von einem Bediener gehandhabt wird.

Es ist Aufgabe der vorliegenden Erfindung, eine -verbog verbesserte automatische Nadelbestückungstechnik aufzuzeigen.

Die Erfindung löst diese Aufgabe mit den Merkmalen im Verfahrens- und Vorrichtungshauptanspruch.
Die beanspruchte automatische Nadelbestückungstechnik, insbesondere der Nadelbestückungsautomat und das automatische Bestückungsverfahren, bieten Vorteile hinsichtlich der Wirtschaftlichkeit, der Präzision und der Wirtschaftlichkeit bei der Nadelbestückung. Die Nadelbestückung schließt sowohl das Entnadeln, als auch das Benadeln und ein kombiniertes Ent- und Benadeln eines Nadelbretts ein.

Die beanspruchte automatische und linear bewegliche Positionertechnik hat den Vorteil einer leichten Steuerbarkeit, kurzer Taktzeiten und einer ggf. modularen Erweiterbarkeit des Nadelbestückungsautomaten. Bevorzugt wird das Nadelbrett mit seiner Halteeinrichtung mittels einer zweiachsigen Positioniereinrichtung relativ zu einer demgegenüber ortsfesten Entnadelungs- und Benadelungseinrichtung bewegt. Dies ist vorteilhaft für eine exakte und schnelle Positionierung sowie eine relativ einfache und kostengünstige Steuersoftware. Es sind aber auch andere kinematische Varianten möglich. Die Varianten haben außerdem den Vorteil einer guten Zugänglichkeit des Nadelbestückungsautomaten, wobei insbesondere das Nadelbrett seitlich herausgefahren und gewechselt werden kann.

Die Be- und Entnadelungseinrichtung könne getrennt und beidseitig des Nadelbretts bzw. seiner Halteeinrichtung angeordnet sein. Bei der bevorzugten Kinematikvariante führen diese Einrichtungen ggf. nur Zustellbewegungen mit ihrem Benadelungs- oder Entnadelungswerkzeug an das Nadelbrett aus.

Die Nadelbestückungstechnik sieht eine Detektionseinrichtung für die Nadelqualität vor, die unterschiedlich ausgebildet sein kann. In einer bevorzugten Ausführungsform kann die Detektion mit dem Entnadeln, insbesondere dem zumindest teilweise Ausstoßen einer Nadel, kombiniert werden. Hierdurch kann Zeit gegenüber einer separaten Detektion gespart und der Bestückungsprozess beschleunigt werden. Diese Ausführungsform hat eigenständige erfinderische Bedeutung und kann auch bei anderen, insbesondere aus dem eingangs genannten Stand der Technik vorbekannten Nadelbestückungstechniken und Kinematiken eingesetzt werden.

In anderen Varianten ist auch eine separate Detektion möglich, z.B. mit einer optischen Inspektion durch eine Kamera, eine Lichtschranke oder dgl. andere berührungslose oder kontaktierende Sensorik.

Die Nadelbestückungstechnik kann eine Verwertung der entfernten Nadeln beinhalten, die unterschiedliche Varianten, insbesondere eine Entsorgung und/oder Weiterverwendung der Nadeln je nach ihrer detektierten Qualität haben kann. Dies erlaubt außer einem Ersatz beschädigter, verschlissener oder in sonstiger Weise unbrauchbarer Nadeln auch ein gezieltes Umsetzen von Nadeln an andere Nadelbrettbereiche. Hierdurch kann eine Vergleichmäßigung des Nadelverschleißes erreicht werden. Die Nadelbelastungen und der Verschleiß sind an verschiedenen Nadelbrettbereichen unterschiedlich groß, insbesondere findet eine Zunahme in Vlieslaufrichtung der Nadelmaschine statt. Durch die Vergleichmäßigung des Verschleißes wird die Standzeit der Nadeln erhöht und die Wirtschaftlichkeit verbessert.

Die Bestückungstechnik erlaubt außerdem eine gezielte Identifizierung und Qualifizierung der einzelnen Nadeln und die Zuordnung eines Datensatzes zur Lokalisierung und Beschreibung der Nadel. Hierüber kann einerseits eine Nadelflusskontrolle mit einer Steuerung und einem entsprechenden Programm realisiert werden. Außerdem lassen sich besondere Verschleiß- oder Schadensursachen an den Nadeln, die sich z.B. an manchen Nadelbrettbereichen häufen, leichter und besser nachvollziehen und beheben. Die Qualität des Nadelbretts und des hiervon ausgeführten Nadelprozesses in der Textil-Nadelmaschine können dadurch verbessert werden. Etwaige am genadelten Vlies auftretende Fehler lassen sich dadurch auch auf bestimmte Nadeln und Fehlerursachen rückverfolgen und gezielt beheben. Hiervon geht eine besonders gute und nachweisbare Qualitätssicherung einher. Diese Prüfung und Verwertung von Nadeln hat eigenständige erfinderische Bedeutung und kann auch bei anderen, insbesondere aus dem eingangs genannten Stand der Technik vorbekannten Nadelbestückungstechniken und Kinematiken eingesetzt werden.

Für die konstruktive Ausgestaltung der Ent- und Benadelungseinrichtung gibt es verschiedene Möglichkeiten. Die beanspruchte Benadelungstechnik erlaubt ein gezieltes Aufnehmen und eine anschließende rotatorische und/oder translatorische Ausrichtung einer einzelnen Nadel, die danach mit dieser Ausrichtung exakt in die Aufnahmeöffnung des Nadelbretts eingesetzt werden kann. Diese Prozessschritte können nacheinander und an separaten Vorrichtungen des Benadelungswerkzeugs durchgeführt werden. Dies ist vorteilhaft für die Präzision, die Betriebssicherheit und die Taktzeit. Zur Nadelschonung ist es günstig, die Nadelausrichtung vor dem Einstecken in das Nadelbrett vorzunehmen. Das Benadelungswerkzeug ist hierfür entsprechend ausgebildet. Diese Benadelungstechnik hat ebenfalls eigenständige erfinderische Bedeutung und kann auch bei anderen, insbesondere aus dem eingangs genannten Stand der Technik vorbekannten Nadelbestückungstechniken und Kinematiken eingesetzt werden.

Die Übergabe und der Weitertransport der aufgenommenen Nadel zwischen den Vorrichtungen des Benadelungswerkzeug kann mittels Transportvorrichtungen und Greifern geschehen. Die Greifer können an die Prozesserfordernisse entsprechend angepasst sein.

Das Ausrichten der aufgenommenen Nadel kann in einer Greifstellung an einem Greifer erfolgen. Dies ist für den Ausrichtvorgang und die Präzision von Vorteil. Zum Ausrichten ist ein formschlüssiger umfangseitiger Halt der Nadel günstig, der ein Drehen und/oder Verschieben der Nadel erlaubt. Jede Nadel kann individuell ausgerichtet werden, wobei sie z.B. in jede gewünschte Drehstellung mit ihrem Crank gebracht werden kann.

Das Einsetzen einer Nadel kann mehrstufig erfolgen, wobei die Nadel unter Beibehaltung ihrer zuvor eingestellten Ausrichtung in eine Aufnahmeöffnung am Nadelbrett eingesteckt und dann in die Endposition eingedrückt wird. Der oder die Greifer können zur Beibehaltung der Nadelausrichtung kraftschlüssig angreifen und die Nadel z.B. im Klemmschluss halten.

Die Vereinzelung der Nadeln kann an einer Vereinzelungsvorrichtung stattfinden, die Bestandteil des Benadelungswerkzeugs sein kann oder diesem zugeordnet sein kann. Sie kann auch Bestandteil einer ggf. komplexeren Zuführvorrichtung sein. Die Vereinzelung erfolgt bevorzugt mit einem Hubstempel aus einem Nadelbehälter. Dies hat Vorteile für die Präzision und Sicherheit und für die Reduzierung des Bau- und Kostenaufwands sowie für die Automatisierungsmöglichkeiten.

Die Vereinzelungsvorrichtung kann für eine besonders schnelle und präzise Vereinzelung von Nadeln aus einem ungeordneten Vorrat sorgen. Der Bauaufwand sowie Steueraufwand für die Vereinzelungsvorrichtung ist gering. Andererseits arbeitet die Vereinzelung sehr schnell und zuverlässig. Die Benadlungseinrichtung kann eine vereinzelte und in translatorischer und/oder rotatorischer Hinsicht exakt ausgerichtete und positionierte Nadel definiert greifen und in jeder gewünschten Drehstellung in der Aufnahmeöffnung des Nadelbretts einsetzen. Die Ausrichtung und Vorpositionierung der vereinzelten Nadel kann alternativ nachträglich an der bereits gegriffenen Nadel durchgeführt werden.

Die Zuführeinrichtung für die Nadeln kann auch ein Magazin aufweisen, welches in seinen Funktionen ggf. adaptierbar ist. Es kann sowohl zur Zuführung neuer Nadeln, als auch zur temporären Zwischenablage entfernter Nadeln für deren spätere Weiterverwendung benutzt werden. Defekte Nadeln können abgeworfen werden.

In den Unteransprüchen sind weitere vorteilhafte Ausgestaltungen der Erfindung angegeben.

Die Erfindung ist in den Zeichnungen beispielhaft und schematisch dargestellt. Im Einzelnen zeigen:
- Figur 1 bis 3:: verschieden kinematische Varianten eines Nadelbestückungsautomaten für eine relative lineare Bewegung und Positionierung einer Halteinrichtung für ein Nadelbrett und einer Benadelungs- und Entnadelungseinrichtung,
- Figur 4:: eine perspektivische Ansicht eines eingehausten Nadelbestückungsautomaten,
- Figur 5:: eine perspektivische Ansicht des Nadelbestückungsautomaten ohne Gehäuse,
- Figur 6:: eine Stirnansicht des Nadelbestückungsautomaten gemäß Pfeil VI von Figur 5,
- Figur 7:: eine perspektivische Draufsicht auf den Nadelbestückungsautomaten von Figur 5,
- Figur 8:: eine perspektivische Detailansicht einer Benadelungseinrichtung des Nadelbestückungsautomaten,
- Figur 9:: eine perspektivische Draufsicht auf die Benadelungseinrichtung von Figur 8,
- Figur 10:: eine weiter vergrößerte Detaildarstellung eines Ausschnitts der Benadelungseinrichtung von Figur 8,
- Figur 11:: eine weitere Detailansicht eines Ausschnitts der Benadelungseinrichtung,
- Figur 12:: eine teilweise abgebrochene Stirnansicht auf ein Nadelbrett und die beidseitige Anordnung einer Entnadelungs- und Benadelungseinrichtung gemäß Pfeil XII von Figur 5,
- Figur 13:: eine schematische Seitenansicht einer Führungseinrichtung mit Vereinzelungseinrichtung für Nadeln und
- Figur 14:: eine Schemadarstellung einer Nadel und eines Ausstoßwerkzeugs.
- Figur 15:: eine Variante der Benadelungseinrichtung in einer perspektivischen Ansicht,
- Figur 16:: die Benadelungseinrichtung von Figur 15 in einer anderen perspektivischen Ansicht
- Figur 17:: eine Frontansicht der Benadelungseinrichtung von Figur 15 und
- Figur 18 und 19:: weitere perspektivische Ansichten der Benadelungseinrichtung von Figur 15.

Die Erfindung betrifft einen Nadelbestückungsautomaten (1) für Nadeln (4) an Nadelbrettern (2) von Vlies-Nadelmaschinen sowie ein Bestückungsverfahren. Die genannte Bestückung schließt das Entnadeln oder das Benadeln oder eine Kombination von beiden ein. Die Erfindung betrifft ferner eine Benadelungseinrichtung (13) und ein Benadelungsverfahren für das Einsetzen von Nadeln (4) an Nadelbrettern (2) von Vlies-Nadelmaschinen. Die genannte Benadelung schließt das Abnehmen von teilweise ausgeschobenen Nadeln (4) vom Nadelbrett (2) ein.

Figur 1 bis 3 zeigen Prinzipdarstellungen des Nadelbestückungsautomaten (1) und seiner Komponenten mit verschiedenen Kinematiken. Eine bevorzugte Ausführungsform ist in Figur 1 dargestellt.

Der Nadelbestückungsautomat (1) weist eine schematisch angedeutete Halteeinrichtung (10), z.B. einen Klemmrahmen, für ein oder mehrere Nadelbretter (2) auf, die mit einer Vielzahl von Aufnahmeöffnungen (3) für Nadeln (4) (nicht dargestellt) ausgestattet sind, wobei die Öffnungen (3) bevorzugt in einem Raster verteilt sind. Das Nadelbrett (2) nimmt z.B. eine aufrechte Lage ein.

Der Nadelbestückungsautomat (1) weist ferner eine Entnadelungseinrichtung (12) und eine Benadelungseinrichtung (13) auf. Mit der Benadelungseinrichtung (13) werden Nadeln (4) in Aufnahmeöffnungen (3) eingesetzt.Das Einsetzen kann in mehreren Schritten erfolgen, z.B. einem Aufnehmen, Ausrichten, Einstecken und nachfolgenden Eindrücken der Nadel (4).

Die Entnadelungsvorrichtung (12) dient zum Entfernen von Nadeln (4) aus den Aufnahmeöffnungen (3). Die Entnadelungsvorrichtung (12) kann insbesondere zum teilweisen Ausschieben von Nadeln (4) aus den Aufnahmeöffnungen (3) dienen. Mit der Benadelungseinrichtung (13) können auch die ausgeschobene Nadeln (4) gegriffen, aus der Aufnahmeöffnungen (3) entfernt und abtransportiert bzw. abgegeben werden.

Die Halteeinrichtung (10) sowie die Benadelungs- und Entnadelungseinrichtung (12,13) können mittels einer automatischen einachsigen oder mehrachsigen Positioniereinrichtung (11, 16) linear und relativ zueinander bewegt und positioniert werden. Die Ent- und Benadelungseinrichtung (12,13) kommen dabei jeweils in eine Arbeitsposition am Nadelbrett (2) und an der beaufschlagten Aufnahmeöffnung (3).

Der Nadelbestückungsautomat (1) kann ferner eine Zuführeinrichtung (14) für Nadeln (4) aufweisen, die ggf. auch eine Positioniereinrichtung (16) hat. Ferner kann der Nadelbestückungsautomat (1) eine Detektionseinrichtung (20) für die Nadelqualität und eine Verwertungseinrichtung (21) für entfernte Nadeln (4) aufweisen.

Der Nadelbestückungsautomat (1) weist eine Steuerung (22) auf, die mit den vorgenannten Komponenten des Nadelbestückungsautomaten (1), insbesondere den Positioniereinrichtungen (11, 16), der Ent- und Benadelungseinrichtung (12,13) und der Detektionseinrichtung (20) verbunden ist.

Die Ent- und Benadelungseinrichtung (12, 13) sind an gegenüber liegenden Seiten des Nadelbretts (2) angeordnet und stehen sich vorzugsweise fluchtend mit der Achse der Aufnahmeöffnungen (3) gegenüber. Die Ent- und Benadelungseinrichtung (12,13) weisen jeweils ein Werkzeug (17, 18) mit einer Zustelleinrichtung (19) zur Zustellung an das Nadelbrett (2) auf. Sie können ferner mit Ihren Werkzeugen (17, 18) beim Entfernen von Nadeln (4) zusammenwirken. Ein Zusammenwirken kann alternativ oder zusätzlich auch beim Einsetzen von Nadeln (4) erfolgen.

Die automatische Positioniereinrichtung (11,16) weist zumindest eine lineare Positionierachse mit einem steuerbaren Antrieb und einer Messeinrichtung für den Weg und/oder die Position auf. Für ein Referenzieren oder Kalibrieren kann mindestens eine Bezugsstelle an einer der relativ zueinander bewegten Einrichtungen (10,12,13) mit einer zugehörigen Erfassungseinrichtung vorhanden sein. Hierdurch wird auch ein Bezug zur Lage der Aufnahmeöffnungen (3) hergestellt. Mit der Positioniereinrichtung (11, 16) können die Arbeitsstellen im Öffnungsraster mit dem Werkzeug (17, 18) exakt angefahren werden.

In der bevorzugten Variante von Figur 1 wird das Nadelbrett (2) mit linearen Raumachsen (x,z) horizontal und vertikal relativ zu den bevorzugt stationären bzw. gegenüber dem Nadelbrett (2) relativ ortsfesten Be- und Entnadelungseinrichtungen (13, 12) bewegt. Hierfür ist die Halteeinrichtung (10) mit einer mehrachsigen Positioniereinrichtung (11) verbunden, die z.B. einen Kreuzschlitten mit steuerbaren Antrieben und Messeinrichtungen nebst Verbindung zur Steuerung (22) aufweist.

Figur 2 zeigt eine andere kinematische Variante, wobei ansonsten die bei Figur 1 gezeigten und erläuterten Komponenten die gleichen sind, auch wenn sie der Übersicht halber nicht alle dargestellt sind. Bei Figur 2 sind die Ent- und Benadelungseinrichtung (12, 13) über einen bügelförmigen oder ringförmig geschlossenen Rahmen (15) miteinander starr verbunden oder anderweitig gekoppelt. Am Rahmen (15) greift eine z.B. einachsige vertikale Positioniereinrichtung (16) der genannten Art an. Das Nadelbrett (2) wird seinerseits in der Horizontalen mittels einer Positioniereinrichtung (11) bewegt. Die Zuführeinrichtung (14) kann ebenfalls mit dem Rahmen (15) verbunden sein.

Figur 3 zeigt eine Variante mit einem relativ ortsfesten Nadelbrett (2) und einem portalartigen Rahmen (15), der die Ent- und Benadelungseinrichtungen (12, 13) sowie die Zuführeinrichtung (14) miteinander verbindet und der eine zweiachsige Positioniereinrichtung (16) für eine zweiachsige Linearbewegung in der Horizontalen und der Vertikalen aufweist.

Außer den gezeigten drei Kinematikvarianten gibt es weitere Alternativen und Mischformen. In den nachfolgend beschriebenen Ausführungsbeispielen kommt die bevorzugte Ausführung von Figur 1 mit einem zweiachsig bewegten Nadelbrett (2) zum Einsatz.

Der Nadelbestückungsautomat (1) weist die vorerwähnte Detektionseinrichtung (20) für die Nadelqualität auf. Hierbei wird überprüft, ob die Nadeln (4) beschädigt oder verschlissen sind oder auch fehlen. Beschädigte Nadeln (4) können z.B. abgebrochen oder verbogen sein. Hierbei kann außerdem unterschieden werden, ob der Defekt oder Verschleiß so groß ist, dass die Nadeln unbrauchbar geworden sind oder ob tolerierbare Fehler oder Verschleißerscheinungen vorhanden sind, die eine Weiterverwendung erlauben.

Die Detektionseinrichtung (20) kann unterschiedlich ausgebildet sein. Sie kann zum einen eine optische Inspektionseinrichtung für die Nadelqualität aufweisen. Dies kann z.B. ein Kamerasystem sein, welches eine Vermessung der Nadeln (4), insbesondere der vorderen Spitze und des anschließenden Schaftbereichs (5), durchführt. Hierdurch können abgebrochene Nadelbereiche, Verbiegungen und andere Defekte detektiert werden. Eine andere Inspektions- oder Vermessungsmöglichkeit besteht im Einsatz von Lichtschranken oder anderen berührungslosen oder kontaktierenden Sensoren.

Die Detektions- bzw. Inspektionseinrichtung (20) kann an einer oder beiden Seiten des Nadelbretts (2) angeordnet sein. Eine optische Nadelinspektion wird bevorzugt an der Brettvorderseite und mit Blick auf die Nadelspitze durchgeführt, wobei auch Verformungen oder ein Fehlen der Nadel (4) erfasst werden können. An der Brettrückseite und im Bereich der Benadelungseinrichtung (13) kann alternativ oder zusätzlich eine optische Inspektionseinrichtung, z.B. eine Lichtschrankenanordnung, feststellen, ob beim Entnadeln überhaupt eine Nadel (4) ausgedrückt wurde.

In den gezeigten Ausführungsbeispielen weist die Detektionseinrichtung (20) eine Kontrolleinrichtung für den Nadelhub beim zumindest partiellen Entfernen, insbesondere beim Ausstoßen einer Nadel (4) auf. Figur 14 zeigt hierzu ein Schemabeispiel.

Das Entnadelungswerkzeug (17) der Entnadelungseinrichtung (12) ist hier als Ausstoßwerkzeug (24) in Form einer zylindrischen Ausstoßhülse ausgebildet. Die Ausstoßhülse ist an die Außenkontur der Nadel (4) angepasst.

Die Nadel (4) weist einen Schaft (5) mit einer Spitze nebst evtl. Widerhaken oder dgl. am vorderen Ende und einer sogenannten Nadelkrücke (7) am rückwärtigen Ende auf. Die Krücke (7) wird auch als Crank bezeichnet und ist beispielhaft als rechtwinklige Umbiegung des Schaftendes ausgebildet, wodurch ein mechanischer Anschlag am Rand der Aufnahmeöffnung (3) gebildet wird.

Der Schaft (5) hat außerdem variierende Dicken und ggf. Längen. An die dünne Spitze schließt sich eine erste Schulter (6) und ggf. eine weitere Schulter an. Eine oder beide Schultern (6) können als mechanischer Anschlag für die Ausstoßhülse (24) dienen, sodass von der zugehörigen Zustelleinrichtung (19) bei Vorschub der Ausstoßhülse (24) die Nadel (4) zumindest partiell nach hinten aus der Aufnahmeöffnung (3) geschoben wird.

Die Nadeln (4) können am Nadelbrett (2) mit unterschiedlichen, vorgegebenen Drehlagen um ihre Längsachse eingesetzt werden. Dementsprechend unterschiedlich können die Spitzen mit ihren Widerhaken und der Crank (7) orientiert werden. Beim Benadeln wird daher bevorzugt die rotatorische Crankausrichtung eingestellt.

Zusätzlich oder alternativ kann ggf. die Einstecktiefe in der Aufnahmeöffnung eingestellt werden. Die Nadeln (4) werden bevorzugt bis zum Anschlag des Cranks am Nadelbrett (2) eingeschoben. Sie können alternativ nur teilweise eingesteckt werden.

Die Ausstoßhülse (24), insbesondere deren Innenform, ist an die Außenkontur der Nadel (4) angepasst. Der innere Hülsendurchmesser ist so groß, dass bei der Zustellung die Nadelspitze mit seitlichem Spiel und möglichst ohne Kontakt oder Beschädigungsgefahr in der Hülsenöffnung aufgenommen wird und die Ausstoßhülse (24) mit dem stirnseitigen Hülsenrand (25) an einer der hinteren Schultern (6) anschlägt.

Zur Kontrolle des Nadelhubs ist die Zustelleinrichtung (19), die ebenfalls einen Antrieb und ein Messsystem für den Weg und/oder die Position aufweist, mit der Detektionseinrichtung (20) und weiter mit der Steuerung (22) verbunden. Ein Fehlen oder eine Beschädigung der Nadel (4) kann über ein ungewöhnliches Hubverhalten des zugestellten Ausstoßwerkzeugs (24) detektiert werden. Wenn eine Nadel (4) fehlt, kommt es nicht an der vorgesehenen Stelle zu einem Hülsenanschlag. Ein Anschlag kann durch eine auf den Antrieb der Zustellvorrichtung (19) wirkende Widerstandskraft detektiert werden, was beispielhaft über eine erhöhte Stromaufnahme eines elektrischen Antriebsmotors, einen Kraftsensor oder dgl. erfasst werden kann. Ähnliches tritt ein, falls die Nadelspitze hinter der ersten Schulter (6) abgebrochen ist. Die Ausstoßhülse (24) schlägt dann erst an der nächsten Schulter (6) an und führt dazu einen ungewöhnlich langen Zustellhub aus, der detektiert und mit einer Vorgabe verglichen werden kann.

Die Entnadelungseinrichtung (12) kann ferner eine steuerbare Ausziehvorrichtung (26) zum Herausziehen einer zumindest teilweise ausgestoßenen Nadel (4) aus der Aufnahmeöffnung (3) aufweisen. Die Ausziehvorrichtung (26) ist an der gegenüberliegenden Seite des Nadelbretts (2) angeordnet und kann z.B. als Backengreifer ausgebildet sein. Figur 11 bis 14 verdeutlichen die Anordnung. Der Backengreifer kann seinerseits Bestandteil der Benadelungseinrichtung (13) sein.

Der Nadelbestückungsautomat (1) weist ferner die eingangs erwähnte Verwertungseinrichtung (21) für entfernte Nadeln auf. Diese erlaubt ein Umsetzen weiterverwendbarer Nadeln (4) an eine andere Stelle am Nadelbrett (2). Sie kann alternativ oder zusätzlich unbrauchbare Nadeln (4) über einen Abwurf entsorgen. Die Verwertungseinrichtung (21) weist z.B. eine Aufnahme für unbrauchbare Nadeln (4) und ein Magazin (37) zur temporären, definierten und lokalisierten Aufnahme weiterverwendbarer Nadeln (4) auf.

Die Steuerung (22) weiß für alle weiterverwendbaren Nadeln (4), welche Qualität sie haben und an welcher Stelle im Magazin (37) sie temporär eingelagert sind, um bei Bedarf zum erneuten Einsetzten zielgerichtet gegriffen werden zu können. Jeder Nadel (4) kann bei der Verwendung im Nadelbestückungsautomaten (1) ein Datensatz mit einer Identifikation und Informationen über Eigenschaften der Nadel zugeordnet sein. Diese Informationen können Art und Ausbildung der Nadel (4), ihre Historie mit Einsatzstellen und Laufleistungen am Nadelbrett (2), evtl. Verschleißerscheinungen oder Schäden etc. betreffen.

In der Steuerung (22) kann ein Programm (23) zur Nadelidentifikation und für eine Nadelflusskontrolle enthalten sein. Hierbei kann z.B. ein zonenweises Umsetzen von Nadeln (4) entsprechend ihres aktuellen Verschleißzustandes erfolgen, um einen konstanten Verschleißfortschritt und eine längere Lebensdauer zu erhalten. Zu den Nadelinformationen gehört auch eine Information über den temporären Speicherort und ggf. die Ausrichtung der Nadel (4) im Magazin (37). Ein Umsetzen kann ferner zyklisch erfolgen.

Figur 5 bis 14 zeigen eine bevorzugte konstruktive Ausgestaltung des Nadelbestückungsautomaten (1). Dieser kann z.B. gemäß Figur 4 von einem Gehäuse (9) umgeben sein, wobei durch stirnseitige Türen Nadelbretter (2) in und aus dem Gehäuse (9) transportiert werden können. Die Ent- und Benadelungseinrichtung (12, 13) sind bevorzugt relativ ortsfest gegenüber der Halteinrichtung (10) angeordnet. Sie befinden sich an einem Maschinengestell (8), welches eine mechanische Verbindung in der Art des vorerwähnten Rahmens (15) mit dauerhafter und exakter gegenseitiger Positionierung der Einrichtungen (12, 13) bildet.

Die Benadelungseinrichtung (13) weist das vorerwähnte Benadelungswerkzeug (18) und eine steuerbare Zustelleinrichtung (19) auf, mit der zumindest ein Teil des Benadelungswerkzeugs (18) in eine Arbeitsstellung am Nadelbrett (2) zugestellt werden kann. Die Zustelleinrichtung (19) weist z.B. im Ausführungsbeispiel von Figur 1 bis 14 einen in Horizontal- und Zustellrichtung linear an einem Gestell (36) verfahrbaren Schlitten (35) und einen steuerbaren Zustellantrieb mit einem Messsystem zur Weg- und/oder Positionserfassung auf. Die Zustelleinrichtung (19) kann auch entfallen. In der Arbeitsstellung sind die Benadelungseinrichtung (13) und das Nadelbrett (2) mittels der Positioniereinrichtung(en) relativ zueinander positioniert, sodass die Längsachsen der Nadel (4) und der Aufnahmeöffnung (3) miteinander fluchten.

Figur 4 bis 14 zeigen eine erste Ausführungsform der Benadelungseinrichtung (13). In Figur 15 bis 19 ist eine zweite Ausführungsform der Benadelungseinrichtung (13) dargestellt. Das Nadelbrett (2) ist in Figur 15 und 16 ausschnittsweise mit drei eingesteckten Nadeln (4) dargestellt. Die steuerbaren Komponenten der Benadelungseinrichtung (13) sind mit der Steuerung (22) verbunden.

Die Benadelungseinrichtung (13), insbesondere deren Benadelungswerkzeug (18), weist in der ersten Ausführungsform von Figur 4 bis 14 eine Einsteckvorrichtung (27) und eine Eindrückvorrichtung (28) zum Einsetzen einer Nadel (4) in einer Aufnahmeöffnung (3) des Nadelbretts (2) auf. Hierfür gibt es unterschiedliche konstruktive Gestaltungsmöglichkeiten. Beide Vorrichtungen (27, 28) sind bevorzugt am Schlitten (35) der Zustelleinrichtung (19) gemeinsam angeordnet und werden hierüber horizontal an das aufrechte Nadelbrett (2) zugestellt.

Die Benadelungseinrichtung (13), insbesondere die Einsteckvorrichtung (27) besitzt einen Nadelhalter (29'), z.B. einen steuerbaren Backengreifer, sowie einen translatorischen und/oder rotatorischen Nadelausrichter (30). Der Nadelhalter (29') kann zugleich die Ausziehvorrichtung (26) für eine Nadel (4) bilden, wenn er entgegen der Zustellvorrichtung und vom Nadelbrett (2) weg bewegt wird. Der Nadelhalter bzw. Backengreifer (29') fasst eine einzelne Nadel (4) am Schaft (5) und hält sie in einer vorausgerichteten horizontalen Lage. Bei oder nach dem Einstecken der Nadel (4) mit dem vorderen Nadelbereich in die Aufnahmeöffnung (3) kann die Eindrückvorrichtung (28) wirksam werden, die dann bei geöffnetem oder kraftlos geschaltetem Nadelhalter (29') die eingesteckte Nadel (4) axial weiter bis zum Anschlag der Krücke (7) am Nadelbrett (2) vorschiebt.

Der Nadelausrichter (30) kann einerseits die axiale Ausrichtung längs der Achse einer Aufnahmeöffnung (3) bewirken, wobei dies andererseits auch eine Funktion der nachfolgend erläuterten Zuführeinrichtung (14) sein kann. Ein rotatorischer Nadelausrichter (30) sorgt für die korrekte Drehstellung einer Nadel (4) um ihre Längsachse zum Vorpositionieren und beim Einsetzen in der Aufnahmeöffnung (3).

Hierfür kann der Nadelausrichter (30) einen Vorpositionierer (31) aufweisen, der die Krücke (7) der aufgenommenen Nadel (4) in einer vorgegebenen Stellung ausrichtet, wobei sie z.B. senkrecht nach unten gerichtet ist. Ein Vorpositionierer (31) kann ebenfalls mit der Zuführeinrichtung (14) zusammenwirken. Er kann z.B. gemäß Figur 11 als Ausstreifer ausgebildet sein, der zwei beabstandete Bürsten oder feste Leitflächen aufweist, zwischen denen die Nadel (4) bei der Zuführung zum Nadelhalter (29') bewegt wird, wobei eine evtl. schräg stehende Krücke (7) anschlägt und durch Nadeldrehung dann längs der Zuführrichtung ausgerichtet wird.

Ein rotatorischer Nadelausrichter (30) kann ferner einen Drehgreifer (32) mit einem steuerbaren Drehantrieb (33) für die Nadelkrücke (7) zur Einstellung der Drehposition beim Einsetzen im Nadelbrett (2) aufweisen. Der Drehgreifer (32) ist z.B. als geschlitzte oder genutete Hülse oder dgl. ausgebildet, welche das hintere Nadelende und die Krücke (7) formschlüssig und drehschlüssig übergreift. Der Drehgreifer (32) kann vom steuerbaren Drehantrieb (33) um seine Längsachse bzw. die Nadelachse gedreht werden.

Der Drehgreifer (32) kann außerdem mit der Eindrückvorrichtung (28), insbesondere dem Drückantrieb (34), in Verbindung stehen und von diesem vorgeschoben werden. Alternativ ist eine getrennte Anordnung möglich. Der Drückantrieb kann z.B. eine Kolbenstange oder Stellstange aufweisen, die den Drehantrieb (33) zentrisch und axial durchsetzt und die ggf. mit gedreht wird. Figur 8 bis 11 verdeutlichen diese Ausbildung und die horizontale Ausrichtung in Zustellrichtung.

Der Nadelbestückungsautomat (1), insbesondere die Benadelungseinrichtung (13), weist die vorerwähnte Zuführeinrichtung (14) auf, die zur Vereinzelung und lagegerechten Zuführung von Nadeln (4) an das Benadelungswerkzeug (18) dient. Die Zuführeinrichtung (14) kann ein Magazin (37) für z.B. neue Nadeln (4) aufweisen. Das Magazin (37) kann zugleich auch das Magazin für die Verwertungseinrichtung (21) sein. Die Zuführeinrichtung (14) weist außerdem eine Vereinzelungseinrichtung (43) für die Vereinzelung und Ausrichtung sowie lagegerechte Zuführung der Nadeln (4) auf. Hiefür gibt es unterschiedliche konstruktive Gestaltungsmöglichkeiten.

In den gezeigten Ausführungsbeispielen weist das Magazin (37) einen Förderer (38) mit einem oder mehreren Nadelbehältern (39) auf, die jeweils eine oder mehrere neue oder wiederverwertbare Nadeln (4) beinhalten. Die Zuführeinrichtung (14) wirkt mit der Einsteckvorrichtung (27) und der Eindrückvorrichtung (28) zusammen und transportiert dort die ein oder mehreren Nadelbehälter (39) und die Nadeln (4) hin.

Der Förderer (38) ist z.B. als Umlaufförderer ausgebildet und auf einem Tisch (48) angeordnet. Pfeile in Figur 7 verdeutlichen die horizontale Umlaufrichtung. Der Umlaufförderer (38) ist z.B. als Bandförderer ausgebildet und weist ein um liegend mit vertikaler Drehachse angeordnete Umlenk- und Antriebsräder umlaufendes biegeelastisches Band auf, welches an der Außenseite mehrere in Axialrichtung beabstandete Mitnehmer (49) für die formschlüssige und positionsgenaue Mitnahme von jeweils einem Nadelbehälter (39) auf.

Die Vereinzelungseinrichtung (43) ist in der bevorzugten Ausführungsform an den Nadelbehälter (39) adaptiert und weist einen steuerbar angetriebenen Hubstempel (44) auf, der sich in der Vertikalen auf und ab bewegen kann und dabei durch einen Schlitz (42) im Boden (40) des positionierten Nadelbehälters (39) greift. Der Hubstempel (44) weist einen Schaft auf, der den Schlitz (42) gegen einen unerwünschten Nadelaustritt verschließt. Ferner weist der Hubstempel (44) ein Auflager (45) mit zwei oder mehr Stützarmen für eine einzelne Nadel (4) auf, welches bevorzugt an der Stempeloberseite angeordnet ist. Das Auflager (45) kann zur linearen Nadelausrichtung und als Vorpositionierer (31) dienen, wobei es sich horizontal und in Zustellrichtung erstreckt.

Die Vereinzelungseinrichtung (43) weist ferner eine bewegliche, insbesondere steuerbare Behälterführung (46) zur Aufnahme, Positionierung und Abstützung eines Nadelbehälter (39) auf. Hierbei wird der Schlitz (42) über dem Hubstempel (44) durchtrittsgerecht positioniert. Der Nadelbehälter (39) kann an einer Seite einen Anschluss (41) zum formschlüssigen Zusammenwirken mit einem Mitnehmer (49) aufweisen. Hierbei kann eine Beweglichkeit in der Vertikalen vorhanden sein. Die Behälterführung (46) kann mit der Positioniereinrichtung (16) verbunden sein und kann zur Aufnahme eines auf der Tischoberfläche gleitenden Nadelbehälters (39) in gesteuerter Weise gehoben und gesenkt werden. Der Nadelbehälter (39) wird dabei z.B. von einem außenseitig umlaufenden Bund der Behälterführung (46) formschlüssig umgriffen.

Der Nadelbehälter (39) hat eine an die Nadelgeometrie angepasste und bevorzugt längliche Form. Er kann einen Vorrat von Nadeln (4) mit einer gewissen Vorausrichtung entlang der Behälterlängsachse aufnehmen. Der Hubstempel (44) dient zum Vereinzeln und zum Zuführen einer einzelnen Nadel (4) zu dem Benadelungswerkzeug (18), insbesondere zum Nadelhalter (29'), und wirkt mit diesen Komponenten (18,29') zusammen. Die Auflager (45) sind an die Nadelgeometrie angepasst und sind z.B. als Arme mit nach oben offenen Aufnahmemulden ausgebildet. Die Behälterlänge entspricht im wesentlichen der Nadellänge, was bei Positionierung des Nadelbehälters (39) für eine axiale Vorpositionierung der Nadeln (4) am Hubstempel (44) sorgt.

Bei der Aufwärtsbewegung des Hubstempels (44) durch den Nadelvorrat wird eine in geeigneter Lage befindliche Nadel (4) mitgenommen und mit beiden axial distanzierten Auflagern (45) gegriffen und gehalten, wobei die anderen Nadeln (4) wegfallen. Der Behälterboden (40) kann hierfür eine aufnahmegünstige, wannenartig nach unten zum zentralen Schlitz (42) abgesenkte Form haben. Die Länge des Schlitzes (42) und die korrespondierende Breite des Hubstempels (44) können kürzer als die Nadellänge sein.

Die Vereinzelungseinrichtung (43) kann einen in Figur 8 bis 11 gezeigten Sensor (47), z.B. eine Lichtschranke, zur Detektion der Existenz und Lage einer vereinzelten Nadel (4) am Hubstempel (44) und in den Auflagern (45) aufweisen. Die Auflager (45) können ein Stück über den oberen Stempelrand ragen, sodass die Nadel (4) schwebend gehalten und vom Nadelhalter (29') gegriffen werden kann. Der obere Stempelrand kann hierfür auch griffgünstig konturiert sein. Sobald die vereinzelte Nadel (4) an den Nadelhalter (29') übergeben ist, kann der Hubstempel (44) wieder absenken und die nächste Nadel (4) vereinzeln und aufnehmen.

Die Nadelbehälter (39) sind lösbar mit den Mitnehmern (49) verbunden, wobei sie dort z.B. mit ihren Anschlüssen (41) aufgesteckt sind. Schräge Leitflächen an den Teilen (41, 49) sorgen für eine Zentrierung und formschlüssige Führung. Ein Absenken der Nadelbehälter (39) kann durch diesen Formschluss verhindern werden, wobei andererseits eine Aufwärts-Hubbewegung und eine entsprechende Mitnahme durch die Behälterführung (46) möglich sind. Hierbei übernimmt die Behälterführung (46) die Führungs- und Zentrierfunktion, wobei etwaige Positionierungenauigkeiten des Förderers (38) ausglichen werden.

Die Nadelbehälter (39) können bedarfsweise ausgetauscht werden. Dies dient z.B. dem Wechsel von leeren gegen volle Behälter. Andererseits können zur Bildung eines temporären Zwischenlagers der Verwertungseinrichtung (21) andere Behälter oder Auflager oder sonstige Halteeinrichtungen für eine oder mehrere Nadeln (4) eingesetzt werden und bedarfsweise gegen Nadelbehälter (39) für neue Nadeln (4) getauscht werden.

Die zweite Variante der Benadelungseinrichtung (13) von Figur 15 bis 19 hat eigenständige erfinderische Bedeutung. Sie kann auch bei anderen, insbesondere aus dem eingangs genannten Stand der Technik vorbekannten Nadelbestückungsautomaten und Kinematiken eingesetzt werden.

In der zweiten Variante wird das Nadelbrett (2) vorzugsweise gemäß Figur 1 mit linearen Raumachsen (x,z) horizontal und vertikal relativ zu den bevorzugt stationären bzw. gegenüber dem Nadelbrett (2) relativ ortsfesten Be- und Entnadelungseinrichtungen (13, 12) bewegt. Hierfür ist die Halteeinrichtung (10) mit einer mehrachsigen Positioniereinrichtung (11) verbunden, die z.B. einen Kreuzschlitten mit steuerbaren Antrieben und Messeinrichtungen nebst Verbindung zur Steuerung (22) aufweist.

Die zweite Variante lässt sich alternativ auch bei anderen kinematischen Varianten einsetzen. Hierbei können die Ent- und Benadelungseinrichtung (12,13) mittels einer Positioniereinrichtung relativ zu einem ebenfalls bewegten oder zu einem relativ ortsfesten Nadelbrett (2) bewegt werden. Außer den genannten drei Kinematikvarianten gibt es weitere Alternativen und Mischformen.

In der zweiten Variante weist die Benadelungseinrichtung (13), insbesondere deren Benadelungswerkzeug (18), ebenfalls eine Einsteckvorrichtung (27) und eine Eindrückvorrichtung (28) zum Einsetzen einer Nadel (4) in einer Aufnahmeöffnung (3) des Nadelbretts (2) auf. Die Benadelungseinrichtung (13), insbesondere deren Benadelungswerkzeug (18), weist außerdem eine Aufnahmevorrichtung (29) für eine vereinzelte Nadel (4) und eine Vorrichtung (30) zur Ausrichtung einer Nadel (4) auf. Die Ausrichtvorrichtung (30) wird auch als Nadelausrichter (30) bezeichnet. Zur Benadelungseinrichtung (13) kann ferner eine integrierte oder anderweitig zugeordnete Vereinzelungsvorrichtung (43) für Nadeln (4) gehören. Die Vereinzelungsvorrichtung (43) kann auch Bestandteil der Zuführeinrichtung (14) sein.

Die Aufnahmevorrichtung (29) für eine einzelne Nadel (4) besitzt einen Nadelhalter (29'), z.B. einen gesteuert angetriebenen Backengreifer, welcher eine einzelne Nadel (4) am Schaft (5) fasst und sie bevorzugt in einer zur Aufnahmeöffnung parallelen, insbesondere horizontalen Lage hält. Der Nadelhalter (29') weist z.B. zwei oder mehr an gegenüberliegenden Seite am Nadelschaft (5) angreifende Backen auf, die an der Kontaktstelle eine dem Schaftbereich angepasste rinnenartige Vertiefung aufweisen. Der Halt oder Griff der Nadel (4) kann formschlüssig und mit radialem Spiel sein. Er kann eine Drehung sowie axiale Verschiebung der Nadel (4) am Nadelausrichter (30) erlauben.

Die Aufnahmevorrichtung (29) umfasst ferner eine Transporteinrichtung (50), mit welcher der Nadelhalter (29') reversierend zwischen einer Nadelaufnahmestelle und dem Nadelausrichter (30) bewegt werden kann. Die Nadelaufnahmestelle ist z.B. die Aufnahmestelle an der Vereinzelungsvorrichtung (43) Die Transportvorrichtung (50) weist einen steuerbaren Antrieb auf und besitzt z.B. einen Schwenkarm, an dessen Ende der steuerbare Nadelhalter bzw. Backengreifer (29') angeordnet ist.

Mit dem Nadelausrichter (30) wird eine im Nadelhalter (29') aufgenommene, vereinzelte Nadel (4) rotatorisch und/oder translatorisch für den Benadelungsprozess ausgerichtet wird. Ein rotatorischer Nadelausrichter (30) sorgt z.B. für die korrekte Drehstellung einer Nadel (4) um ihre Längsachse zum Vorpositionieren und für das spätere Einsetzen in der Aufnahmeöffnung (3). Der Nadelausrichter (30) kann auch die axiale Nadelausrichtung zum besagten Vorpositionieren bewirken. Zum Ausrichten wird der Backengreifer (29') mit der formschlüssig gehaltenen Nadel (4) vor den Nadelausrichter (30) bewegt.

In der gezeigten und bevorzugten Ausführungsform kann die Nadel (4) nach dem rotatorischen und/oder translatorischen Ausrichten zu einer bevorzugt kombinierten Einsteck- und Eindrückvorrichtung (27,28) weiter bewegt werden. Hierfür ist eine weitere steuerbare, reversierend bewegliche Transporteinrichtung (51) vorgesehen, die ebenfalls als Schwenkeinrichtung oder in anderer geeigneter Weise ausgebildet sein kann.

Die Transporteinrichtung (51) weist einen steuerbaren Greifer (52) auf, mit dem die ausgerichtete Nadel (4) vom Nadelhalter (29') übernommen werden kann. Der Greifer (52) kann ebenfalls als gesteuert angetriebener Backengreifer der vorgenannten Art ausgebildet sein. Er hält die Nadel (4) bevorzugt im Kraftschluss bzw. Klemmschluss, sodass deren axiale und rotatrische Ausrichtung erhalten bleibt. Die Transporteinrichtungen (50,51) und deren Backengreifer (29',52) sind für den Übergabevorgang in Nadellängsrichtung hintereinander angeordnet.

Die Einsteck- und Eindrückvorrichtung (27,28) weist ebenfalls einen steuerbaren Greifer (53) auf, der bevorzugt als angetriebener und steuerbarer Backengreifer ausgebildet ist und die übergebene Nadel (4) mit Kraftschluss zur Beibehaltung von deren Ausrichtung greift. Für den Übergabevorgang ist auch hier ein Versatz der Greifer (52,53) in Nadellängsrichtung vorgesehen. Der Greifer (53) kann die gleiche Anordnung und Backenbreite wie der Nadelhalter (29') aufweisen.

In den gezeigten Ausführungsbeispielen sind die Vereinzelungsvorrichtung (43), der Nadelausrichter (30) und die kombinierte Einsteck- und Eindrückvorrichtung (27, 28) mit Abstand nebeneinander angeordnet, wobei die Nadel (4) mittels der Transporteinrichtungen (50,51) transportiert und übergeben wird. Die Transporteinrichtungen (50,51) können an einem gemeinsamen Gestell (36) angeordnet sein. Sie können getrennte steuerbare Antriebe oder einen gemeinsamen Antrieb haben. Die Schwenkarme sind bevorzugt hängend angeordnet und bewegen sich in einer Ebene parallel zum bevorzugt aufrechten Nadelbrett (2).

Der Nadelausrichter (30) weist einen Drehgreifer (32) und einen steuerbaren Drehantrieb (33) sowie einen Vorschub- oder Drückantrieb (34) für die Einstellung der Drehposition der Nadelkrücke (7) auf. Der Drehgreifer (32) ist z.B. als zylindrischer Presskopf mit einem an seiner Stirnseite axial und exzentrisch angeordneten Bolzen ausgebildet.

Der parallel oder bevorzugt koaxial zum Nadelschaft (5) ausgerichtete Drehgreifer (32) wird vom Vorschubantrieb aus einer rückgezogenen Stellung an die Nadel (4) im Nadelhalter (29') zugestellt und zugleich oder anschließend durch den Drehantrieb (33) gesteuert um seine Längsachse gedreht. Der axiale Bolzen hintergreift dabei die Krücke bzw. den Crank (7) und nimmt diesen unter Drehung der Nadel (4) mit, bis die vorgegebene und vom Drehantrieb (33) angesteuerte Drehstellung erreicht ist. Über den axialen Vorschub kann außerdem die translatorische Ausrichtung der Nadel (4) bewirkt werden. In dieser ausgerichteten Lage wird sie in der vorbeschriebenen Weise anschließend vom Greifer (52) übernommen und an die Einsteck- und Eindrückvorrichtung (27, 28) übergeben.

Die Einsteck- und Eindrückvorrichtung (27,28) kann mit der Zustelleinrichtung (19) gekoppelt sein. Diese weist einen in Zustellrichtung zum Nadelbrett (2) hin beweglichen und von einem steuerbaren Zustellantrieb (35') beaufschlagten Träger (35), z.B. einen verfahrbaren Schlitten, auf. An dem Träger (35) sind frontseitig der besagte Greifer (53) sowie ein steuerbarer Drückantrieb (34) angeordnet. Der Drückantrieb (34) ist fluchtend hinter dem Greifer (53) angeordnet und wirkt mit einem ausfahrbaren Drückstempel oder dgl. rückseitig auf die Nadel (4), insbesondere den Crank (7) ein. Die Zustellrichtung ist parallel zur Längsachse der Aufnahmeöffnung (3) ausgerichtet.

Der Schlitten (35) ist an einem Gestell (36) verschiebbar gelagert und wird von einem steuerbaren Zustellantrieb (35') beaufschlagt, welcher ein Messsystem zur Weg- und/oder Positionserfassung aufweisen kann. Die vom Greifer (53) in der eingestellten Ausrichtung gehaltene Nadel (4) ist fluchtend zur Aufnahmeöffnung (3) ausgerichtet und wird durch den Träger- bzw. Schlittenvorschub in die Aufnahmeöffnung (3) eingesteckt.

Die Nadel (4) kann anschließend unter Beibehaltung ihrer rotatorischen Ausrichtung durch den Drückantrieb (34) weiter vorgeschoben und in die endgültige Nadelposition im Nadelbrett (2) eingedrückt werden, wobei der Greifer (53) geöffnet wird. Die Einstecktiefe kann beliebig gewählt und eingestellt werden. Bevorzugt kann der Crank (7) in Anschlag mit dem Nadelbrett (2) gebracht werden.

Die Einsteck- und Eindrückvorrichtung (27,28) kann in der eingangs erwähnten Weise auch als Ausziehvorrichtung (26) zum Herausziehen von teilweise ausgeschobenen Nadeln (4) eingesetzt werden. Auf ein Signal der Entnadelungseinrichtung (12) hin fährt die Ausziehvorrichtung (26) mit geöffnetem Greifer (53) zum Nadelbrett (2) vor. Der anschließend geschlossene Greifer(53) fasst die Nadel (4), die dann durch eine Rückhubbewegung des Schlittens (35) aus der Aufnahmeöffnung (3) gezogen wird. In der Rückzug- oder Ruhestellung der Vorrichtung (26,27,28) kann dann die abgenommene Nadel (4) durch die Transporteinrichtungen (51, 50) und deren Greifer (52,29') zurück zum Nadelbehälter (39) oder an eine andere Stelle gebracht und der Verwertungseinrichtung (21) zugeführt werden.

Das Benadelungswerkzeug (18) kann eine Überwachungseinrichtung (54) aufweisen, die z.B. als digitale Kamera ausgebildet und am Gestell (36) angeordnet ist. Sie kann dem Nadelausrichter (3) zugeordnet sein. Sie kann dort auf den Nadelhalter (29'), die gehaltene Nadel (4) und ggf. den Crank (7) sowie den ausgefahrenen Drehgreifer (32) blicken und deren Anwesenheit, Position sowie Funktion optisch erfassen. Die Überwachungseinrichtung (54) kann mit der Steuerung (22) verbunden sein.

Der Nadelbestückungsautomat (1), insbesondere die Benadelungseinrichtung (13), weist die vorerwähnte Zuführeinrichtung (14) auf, die zur Vereinzelung und lagegerechten Zuführung von Nadeln (4) an das Benadelungswerkzeug (18) dient. Die Zuführeinrichtung (14) kann ein Magazin (nicht dargestellt) für z.B. neue Nadeln (4) aufweisen. Das Magazin kann zugleich auch das Magazin für die Verwertungseinrichtung (21) sein. Die Zuführeinrichtung (14) oder das Benadelungswerkzeug (18) weist außerdem eine Vereinzelungseinrichtung (43) für die Vereinzelung und Ausrichtung sowie lagegerechte Zuführung der Nadeln (4) auf. Hiefür gibt es unterschiedliche konstruktive Gestaltungsmöglichkeiten.

Das Magazin weist z.B. ähnlich wie im ersten Ausführungsbeispiel einen Förderer (nicht dargestellt) mit einem oder mehreren Nadelbehältern (39) auf, die jeweils eine oder mehrere neue oder wiederverwertbare Nadeln (4) beinhalten. Die Zuführeinrichtung (14) wirkt mit dem Benadelungswerkzeug (18) zusammen und transportiert dort die ein oder mehreren Nadelbehälter (39) und die Nadeln (4) hin.

Die Vereinzelungseinrichtung (43) ist in der bevorzugten Ausführungsform an den Nadelbehälter (39) adaptiert und weist einen steuerbar angetriebenen Hubstempel (44) auf, der sich in der Vertikalen auf und ab bewegen kann und dabei durch einen Schlitz (42) im Boden (40) des positionierten Nadelbehälters (39) greift. Der Hubstempel (44) weist einen Schaft auf, der den Schlitz (42) gegen einen unerwünschten Nadelaustritt verschließt. Ferner weist der Hubstempel (44) ein Auflager (45) mit zwei oder mehr Stützarmen für eine einzelne Nadel (4) auf, welches bevorzugt an der Stempeloberseite angeordnet ist. Das Auflager (45) kann zur linearen Nadelausrichtung dienen, wobei es sich horizontal und in Zustellrichtung erstreckt.

Die Vereinzelungseinrichtung (43) kann ferner eine bewegliche, insbesondere steuerbare Behälterführung (nicht dargestellt) zur Aufnahme, Positionierung und Abstützung eines Nadelbehälter (39) aufweisen. Hierbei wird der Schlitz (42) über dem Hubstempel (44) durchtrittsgerecht positioniert. Der Nadelbehälter (39) kann an einer Seite einen Anschluss (41) zum formschlüssigen Zusammenwirken mit einem Mitnehmer des vorgenannten Förderers aufweisen. Hierbei kann eine Beweglichkeit in der Vertikalen vorhanden sein. Die Behälterführung (46) kann mit der Positioniereinrichtung (16) verbunden sein und kann zur Aufnahme eines auf einer Tischoberfläche gleitenden Nadelbehälters (39) in gesteuerter Weise gehoben und gesenkt werden. Der Nadelbehälter (39) wird dabei z.B. von einem außenseitig umlaufenden Bund einer Behälterführung formschlüssig umgriffen.

Der Nadelbehälter (39) hat eine an die Nadelgeometrie angepasste und bevorzugt längliche Form. Er kann einen Vorrat von Nadeln (4) mit einer gewissen Vorausrichtung entlang der Behälterlängsachse aufnehmen. Der Hubstempel (44) dient zum Vereinzeln und zum Zuführen einer einzelnen Nadel (4) zu dem Benadelungswerkzeug (18), insbesondere zur Aufnahmevorrichtung (29), und wirkt mit diesen Komponenten (18,29) zusammen. Die Auflager (45) sind an die Nadelgeometrie angepasst und sind z.B. als Arme mit nach oben offenen Aufnahmemulden ausgebildet. Die Behälterlänge entspricht im wesentlichen der Nadellänge, was bei Positionierung des Nadelbehälters (39) für eine axiale Vorpositionierung der Nadeln (4) am Hubstempel (44) sorgt.

Bei der Aufwärtsbewegung des Hubstempels (44) durch den Nadelvorrat wird eine in geeigneter Lage befindliche Nadel (4) mitgenommen und mit beiden axial distanzierten Auflagern (45) gegriffen und gehalten, wobei die anderen Nadeln (4) wegfallen. Der Behälterboden (40) kann hierfür eine aufnahmegünstige, wannenartig nach unten zum zentralen Schlitz (42) abgesenkte Form haben. Die Länge des Schlitzes (42) und die korrespondierende Breite des Hubstempels (44) können kürzer als die Nadellänge sein.

Die Vereinzelungseinrichtung (43) kann einen nicht dargestellten Sensor, z.B. eine Kamera, zur Detektion der Existenz und Lage einer vereinzelten Nadel (4) am Hubstempel (44) und in den Auflagern (45) aufweisen. Die Auflager (45) können ein Stück über den oberen Stempelrand ragen, sodass die Nadel (4) schwebend gehalten und vom Nadelhalter (29') gegriffen werden kann. Der obere Stempelrand kann hierfür auch griffgünstig konturiert sein. Sobald die vereinzelte Nadel (4) an den Nadelhalter (29') übergeben ist, kann der Hubstempel (44) wieder absenken und die nächste Nadel (4) vereinzeln und aufnehmen.

Die Nadelbehälter (39) können bedarfsweise ausgetauscht werden. Dies dient z.B. dem Wechsel von leeren gegen volle Behälter. Andererseits können zur Bildung eines temporären Zwischenlagers der Verwertungseinrichtung (21) andere Behälter oder Auflager oder sonstige Halteeinrichtungen für eine oder mehrere Nadeln (4) eingesetzt werden und bedarfsweise gegen Nadelbehälter (39) für neue Nadeln (4) getauscht werden.

Der Nadelbestückungsautomat (1) weist ferner die eingangs erwähnte Verwertungseinrichtung (21) für entfernte Nadeln auf. Diese erlaubt ein Umsetzen weiterverwendbarer Nadeln (4) an eine andere Stelle am Nadelbrett (2). Sie kann alternativ oder zusätzlich unbrauchbare Nadeln (4) über einen Abwurf entsorgen. Die Verwertungseinrichtung (21) weist z.B. eine Aufnahme für unbrauchbare Nadeln (4) und ein Magazin zur temporären, definierten und lokalisierten Aufnahme weiterverwendbarer Nadeln (4) auf.

Die Steuerung (22) weiß für alle weiterverwendbaren Nadeln (4), welche Qualität sie haben und an welcher Stelle im Magazin sie temporär eingelagert sind, um bei Bedarf zum erneuten Einsetzen zielgerichtet gegriffen werden zu können. Jeder Nadel (4) kann bei der Verwendung im Nadelbestückungsautomaten (1) ein Datensatz mit einer Identifikation und Informationen über Eigenschaften der Nadel zugeordnet sein. Diese Informationen können Art und Ausbildung der Nadel (4), ihre Historie mit Einsatzstellen und Laufleistungen am Nadelbrett (2), evtl. Verschleißerscheinungen oder Schäden etc. betreffen.

In der Steuerung (22) kann ein Programm (23) zur Nadelidentifikation und für eine Nadelflusskontrolle enthalten sein. Hierbei kann z.B. ein zonenweises Umsetzen von Nadeln (4) entsprechend ihres aktuellen Verschleißzustandes erfolgen, um einen konstanten Verschleißfortschritt und eine längere Lebensdauer zu erhalten. Zu den Nadelinformationen gehört auch eine Information über den temporären Speicherort und ggf. die Ausrichtung der Nadel (4) im Magazin. Ein Umsetzen kann ferner zyklisch erfolgen.

Der Nadelbestückungsautomat (1) weist die vorerwähnte Detektionseinrichtung (20) für die Nadelqualität auf. Hierbei wird überprüft, ob die Nadeln (4) beschädigt oder verschlissen sind oder auch fehlen. Hierbei kann außerdem unterschieden werden, ob der Defekt oder Verschleiß so groß ist, dass die Nadeln unbrauchbar geworden sind oder ob tolerierbare Fehler oder Verschleißerscheinungen vorhanden sind, die eine Weiterverwendung erlauben.

Die Detektionseinrichtung (20) kann unterschiedlich ausgebildet sein. Sie kann zum einen eine optische Inspektionseinrichtung für die Nadelqualität aufweisen. Dies kann z.B. ein Kamerasystem sein, welches eine Vermessung der Nadeln (4), insbesondere der vorderen Spitze und des anschließenden Schaftbereichs (5), durchführt. Eine andere Inspektions- oder Vermessungsmöglichkeit besteht im Einsatz von Lichtschranken oder anderen berührungslosen oder kontaktierenden Sensoren.

Die Detektions- bzw. Inspektionseinrichtung (20) kann an einer oder beiden Seiten des Nadelbretts (2) angeordnet sein. Eine optische Nadelinspektion wird bevorzugt an der Brettvorderseite und mit Blick auf die Nadelspitze durchgeführt, wobei auch Verformungen oder ein Fehlen der Nadel (4) erfasst werden können. An der Brettrückseite und im Bereich der Benadelungseinrichtung (13) kann alternativ oder zusätzlich eine optische Inspektionseinrichtung, z.B. eine Kamera, feststellen, ob beim Be- und Entnadeln eine Nadel (4) vorhanden und korrekt angeordnet ist. Dies schließt die Prüfung ein, ob beim Entnadeln eine Nadel (4) ausgedrückt wurde.

Abwandlungen der gezeigten und beschriebenen Ausführungsformen sind in verschiedener Weise möglich.

Die Be- und Entnadelungseinrichtung (13, 12) können mehrfach vorhanden sein und abwechselnd oder gemeinsam in der Art eines Satzwerkzeugs funktionieren. Hierdurch können mehrere Nadeln (4) gleichzeitig am Nadelbrett (2) eingesetzt oder abgenommen werden. Die Aufnahmevorrichtung (29) kann z.B. mit einem entsprechenden Nadelhalter (29') mehrere Nadeln (4) nebeneinander und einer dem Öffnungsraster entsprechenden Anordnung halten. Die anderen Vorrichtungen (37,28,30) des Benadelungswerkzeugs (18) können entsprechend angepasst sein.

Insbesondere können die beschriebenen Komponenten der Benadelungseinrichtung (13) konstruktiv abgewandelt werden. In Variation der gezeigten Ausführungsform können die Einsteck- und Eindrückvorrichtung (27,28) als räumlich, funktional und konstruktiv getrennte Vorrichtungen ausgebildet sein.

In weiterer Abwandlung können alle oder einzelne Vorrichtungen (27,28,29,30) des Benadelungswerkzeugs (18) zu Bau- und Funktionseinheiten zusammengefast sein. Beispielsweise können der Nadelausrichter (30) und die Einsteck- und Eindrückvorrichtung (27,28) zu einer Einheit kombiniert werden. Hierbei sind die Transportvorrichtungen (50, 51) entsprechend angepasst, wobei ggf. eine Transportvorrichtung entfallen kann.

Die Vereinzelungseinrichtung (43) mit dem Hubstempel (44) kann auch ohne ein Magazin (37) und ohne einen Förderer (38) eingesetzt werden. Ferner kann in Abwandlung der gezeigten Beispiele die Vereinzelung von der Nadelaufnahme getrennt werden. Die besagte Vereinzelungseinrichtung (43) kann die vereinzelte Nadel (4) erst einer Zwischenablage oder dgl. zuführen, wobei der Nadelhalter (29) die Nadel (4) von dort aufnimmt.

In weiterer Abwandlung kann eine Orientierung der Nadel (4) und insbesondere der Krücke (7) nach dem Vereinzeln und in der gegriffenen Stellung am Nadelhalter (29) erfolgen. Der Nadelausrichter (30) und sein Vorpositionierer (31) sind hierfür entsprechend anders ausgebildet und angeordnet.

Andererseits kann die Benadelungseinrichtung (13) eine andere Art von Vereinzelungsvorrichtung (43) aufweisen. Diese kann z.B. als Rüttelförderer, Förderband oder dgl. mit einer vorgeschalteten Vereinzelung und Vorausrichtung von Nadeln (4) ausgebildet sein. Insbesondere lassen sich unterschiedliche Varianten einer Detektionseinrichtung (20), einer Verwertungseinrichtung (21), einer Zuführeinrichtung (14) sowie einer Entnadelungs- und Benadelungseinrichtung (12,13) miteinander kombinieren.

Zudem muss ein Nadelbestückungsautomat (1) nicht alle dieser vorgenannten Einrichtungen aufweisen. Z.B. kann auf ein Magazin (37) für weiterverwendbare Nadeln (4) verzichtet werden, sodass die Verwertungseinrichtung (21) nur einen Abwurf oder dgl. zur Entsorgung der aus dem Nadelbrett (2) entfernten Nadeln (4) aufweist. In den gezeigten Ausführungsbeispielen sind Abwurf und Magazin (37) gemeinsam vorhanden, um Wahlfreiheit zu bieten und um auch ein zonenweises Umsetzen von Nadeln (4) zur Verschleißkompensation oder aus anderen Gründen zu ermöglichen.

Ferner können die Merkmale der verschiedenen vorbeschriebenen Ausführungsbeispiele und ihre Abwandlungsmöglichkeiten beliebig miteinander kombiniert und insbesondere vertauscht werden.

### BEZUGSZEICHENLISTE

- 1: Nadelbestückungsautomat, Bestückungseinrichtung
- 2: Nadelbrett
- 3: Aufnahmeöffnung
- 4: Nadel
- 5: Schaft
- 6: Schulter
- 7: Crank, Krücke
- 8: Maschinengestell
- 9: Gehäuse
- 10: Halteeinrichtung für Nadelbrett
- 11: Positioniereinrichtung
- 12: Entnadelungseinrichtung
- 13: Benadelungseinrichtung
- 14: Zuführeinrichtung
- 15: Rahmen
- 16: Positioniereinrichtung
- 17: Werkzeug, Entnadelungswerkzeug
- 18: Werkzeug, Benadelungswerkzeug
- 19: Zustelleinrichtung
- 20: Detektionseinrichtung
- 21: Verwertungseinrichtung
- 22: Steuerung
- 23: Programm zur Nadelflusskontrolle
- 24: Ausstoßwerkzeug, Ausstoßhülse
- 25: Hülsenrand
- 26: Greifeinrichtung, Ausziehvorrichtung
- 27: Einsteckvorrichtung
- 28: Eindrückeinrichtung
- 29: Aufnahmevorrichtung
- 29': Nadelhalter, Backengreifer formschlüssig
- 30: Nadelausrichter
- 31: Vorpositionierer, Ausstreifer
- 32: Drehgreifer
- 33: Drehantrieb
- 34: Drückantrieb
- 35: Träger, Schlitten
- 35': Zustellantrieb
- 36: Gestell, Führung
- 37: Magazin
- 38: Förderer
- 39: Nadelbehälter
- 40: Behälterboden
- 41: Anschluss
- 42: Schlitz
- 43: Vereinzelungseinrichtung
- 44: Hubstempel
- 45: Auflager für Nadel
- 46: Behälterführung
- 47: Sensor
- 48: Tisch
- 49: Mitnehmer
- 50: Transporteinrichtung, Schwenkeinrichtung
- 51: Transporteinrichtung, Schwenkeinrichtung
- 52: Greifer kraftschlüssig, Backengreifer
- 53: Greifer kraftschlüssig, Backengreifer
- 54: Überwachungseinrichtung

## Patentansprüche

1. Nadelbestückungsautomat (1) für Nadeln (4) an Nadelbrettern (2) von Vlies-Nadelmaschinen, wobei der Nadelbestückungsautomat (1) eine Halteeinrichtung (10) für das Nadelbrett (2), eine Entnadelungseinrichtung (12) und eine Benadelungseinrichtung (13) zum Entfernen und Einsetzen von Nadeln (4) aus und in Aufnahmeöffnungen (3) des Nadelbretts (4) aufweist, und die Halte-, Benadelungs- und Entnadelungseinrichtung (10,12,13) mittels einer automatischen Positioniereinrichtung (11,16) linear und relativ zueinander beweglich und positionierbar sind, **dadurch gekennzeichnet, dass** die Halteeinrichtung (10) eine mehrachsige Positioniereinrichtung (11) aufweist, wobei die Benadelungs- und Entnadelungseinrichtung (12, 13) relativ ortsfest an einem Rahmen (15) oder einem Maschinengestell (8) angeordnet sind.

2. Nadelbestückungsautomat nach Anspruch 1, **dadurch gekennzeichnet, dass** die Benadelungs- und Entnadelungseinrichtung (12, 13) an gegenüber liegenden Seiten des Nadelbretts (2) angeordnet sind und jeweils ein Werkzeug (17,18) mit einer Zustelleinrichtung (19) zur Zustellung an das Nadelbrett (2) aufweisen, wobei die Benadelungs- und Entnadelungseinrichtung (12,13) mit ihren Werkzeugen (17, 18) beim Entfernen und/oder beim Einsetzen von Nadeln (4) zusammenwirken.

3. Nadelbestückungsautomat nach Anspruch 1 oder 2, **dadurch gekennzeichnet, dass** der Nadelbestückungsautomat (1) eine Detektionseinrichtung (20) für die Nadelqualität aufweist, wobei die Detektionseinrichtung (20) eine optische Inspektionseinrichtung für die Nadelqualität und/oder eine Kontrolleinrichtung für den Nadelhub beim Entfernen, insbesondere Ausstoßen einer Nadel (4) aufweist.

4. Nadelbestückungsautomat nach einem der vorhergehenden Ansprüche, **dadurch gekennzeichnet, dass** der Nadelbestückungsautomat (1) eine Steuerung (22) mit einem Programm (23) zur Nadelidentifikation und Nadelflusskontrolle aufweist.

5. Nadelbestückungsautomat nach einem der vorhergehenden Ansprüche, **dadurch gekennzeichnet, dass** die Benadelungseinrichtung (13) ein Benadelungswerkzeug (18) aufweist, das dazu ausgebildet ist, eine vereinzelte Nadel (4) aufzunehmen, anschließend auszurichten und danach exakt in einer Aufnahmeöffnung (3) einzusetzen.

6. Nadelbestückungsautomat nach einem der vorhergehenden Ansprüche, **dadurch gekennzeichnet, dass** die Benadelungseinrichtung (13), insbesondere das Benadelungswerkzeug (18), eine Aufnahmevorrichtung (29) für eine einzelne Nadel (4), eine Ausrichtvorrichtung (30) zur rotatorischen und/oder axialen Ausrichtung der Nadel (4) und eine Einsteck-und Eindrückvorrichtung (27,28) für die Nadel (4) im Nadelbrett (2) aufweist.

7. Nadelbestückungsautomat nach einem der vorhergehenden Ansprüche, **dadurch gekennzeichnet, dass** die Einsteckvorrichtung und ggf. die Eindrückvorrichtung (27, 28) als Ausziehvorrichtung (26) für zumindest teilweise aus dem Nadelbrett (2) geschobene Nadeln (4) ausgebildet ist.

8. Benadelungseinrichtung nach einem der vorhergehenden Ansprüche, **dadurch gekennzeichnet, dass** die Ausrichtvorrichtung (30) einen Drehgreifer (32) für einen Crank (7) der Nadel (4) mit einem steuerbaren Drehantrieb (32) und einem Drückantrieb (34) aufweist.

9. Benadelungseinrichtung nach einem der vorhergehenden Ansprüche, **dadurch gekennzeichnet, dass** die Benadelungseinrichtung (13) eine Überwachungseinrichtung (54) aufweist.

10. Nadelbestückungsautomat nach einem der vorhergehenden Ansprüche, **dadurch gekennzeichnet, dass** der Nadelbestückungsautomat (1), insbesondere die Benadelungseinrichtung (13), eine Zuführeinrichtung (14) zur Vereinzelung und ggf. lagegerechten Zuführung von Nadeln (4) an das Benadelungswerkzeug (18) aufweist oder der Benadelungseinrichtung (13) eine Vereinzelungsvorrichtung (43) für Nadeln (4) zugeordnet ist.

11. Benadelungseinrichtung nach einem der vorhergehenden Ansprüche, **dadurch gekennzeichnet, dass** bei der Vereinzelungsvorrichtung (43) die Vereinzelung den Nadeln (4) mit einem Hubstempel (44) aus einem Nadelbehälter (39) erfolgt, wobei der Hubstempel (44) mit dem Benadelungswerkzeug (18), insbesondere der Aufnahmevorrichtung (29) zusammenwirkt und die vereinzelte Nadel (4) greifgerecht positioniert.

12. Nadelbestückungsautomat nach nach einem der vorhergehenden Ansprüche, **dadurch gekennzeichnet, dass** die Zuführeinrichtung (14) ein Magazin (37) mit einem Förderer (38), insbesondere einem Umlaufförderer, und ein oder mehreren Nadelbehältern (39) aufweist.

13. Nadelbestückungsautomat nach einem der vorhergehenden Ansprüche **dadurch gekennzeichnet, dass** bei der Vereinzelungsvorrichtung (43) die Vereinzelung den Nadeln (4) mit einem Hubstempel (44) aus einem Nadelbehälter (39) erfolgt, wobei die Vereinzelungseinrichtung (43) einen Sensor (47) zur Detektion einer vereinzelten Nadel (4) am Hubstempel (44) aufweist.

14. Bestückungsverfahren für Nadeln (4) an Nadelbrettern (2) von Vlies-Nadelmaschinen mittels eines Nadelbestückungsautomaten (1), der eine Halteeinrichtung (10) für das Nadelbrett (2), eine Entnadelungseinrichtung (12) und eine Benadelungseinrichtung (13) zum Entfernen und Einsetzen von Nadeln (4) aus und in Aufnahmeöffnungen (3) des Nadelbretts (4) aufweist, wobei die Halte-, Benadelungs- und Entnadelungseinrichtung (10,12,13) mittels einer automatischen Positioniereinrichtung (11,16) linear und relativ zueinander bewegt und positioniert werden, **dadurch gekennzeichnet, dass** das Nadelbrett (2) von der Halteeinrichtung (10) mittels einer mehrachsigen Positioniereinrichtung (11) bewegt wird, wobei die Benadelungs- und Entnadelungseinrichtung (12, 13) relativ ortsfest an einem Rahmen (15) oder einem Maschinengestell (8) angeordnet sind.

15. Verfahren nach Anspruch 14, **dadurch gekennzeichnet, dass** die vom Nadelbrett (2) entfernten Nadeln identifiziert und qualitativ überprüft werden, wobei weiterverwendbare Nadeln (4) verwertet, insbesondere am Nadelbrett (2) umgesetzt werden.

## Claims

1. Needle loader (1) for needles (4) on needle boards (2) of nonwoven needling machines, the needle loader (1) having a holding apparatus (10) for the needle board (2), a needle removal apparatus (12) and a needle placement apparatus (13) for removing and inserting needles (4) from and into receiving openings (3) of the needle board (4), and the holding, needle placement and needle removal apparatus (10, 12, 13) being movable linearly and positionable relative to one another by means of an automatic positioning apparatus (11, 16), **characterized in that** the holding apparatus (10) has a multi-axis positioning apparatus (11) wherein the needle placement and needle removal apparatus (12, 13) are arranged in a relatively fixed location on a frame (15) or a machine frame (8) .

2. Needle loader according to Claim 1, **characterized in that** the needle placement and needle removal apparatus (12, 13) are arranged on opposite sides of the needle board (2) and each have a tool (17, 18) with a feed device (19) for feeding to the needle board (2), wherein the needle placement and needle removal apparatus (12, 13) interact with their tools (17, 18) during the removal and/or during the insertion of needles (4).

3. Needle loader according to Claim 1 or 2, **characterized in that** the needle loader (1) has a detection apparatus (20) for the needle quality, wherein the detection apparatus (20) has an optical inspection apparatus for the needle quality and/or a monitoring apparatus for the needle stroke during the removal, in particular ejection, of a needle (4).

4. Needle loader according to one of the preceding claims, **characterized in that** the needle loader (1) has a controller (22) with a program (23) for needle identification and needle flow monitoring.

5. Needle loader according to one of the preceding claims, **characterized in that** the needle placement apparatus (13) has a needle placement tool (18), which is designed to pick up a separated needle (4), then to align the separated needle and after that to insert the separated needle exactly in a receiving opening (3).

6. Needle loader according to one of the preceding claims, **characterized in that** the needle placement apparatus (13), in particular the needle placement tool (18), has a pick-up device (29) for an individual needle (4), an alignment device (30) for the rotational and/or axial alignment of the needle (4) and an insertion and push-in device (27, 28) for the needle (4) in the needle board (2) .

7. Needle loader according to one of the preceding claims, **characterized in that** the insertion device and, if appropriate, the push-in device (27, 28) is/are formed as a withdrawal device (26) for needles (4) at least partly pushed out of the needle board (2).

8. Needle loader according to one of the preceding claims, **characterized in that** the alignment device (30) has a rotary gripper (32) for a crank (7) of the needle (4), comprising a controllable rotary drive (32) and a pushing drive (34).

9. Needle loader according to one of the preceding claims, **characterized in that** the needle placement apparatus (13) has a monitoring apparatus (54).

10. Needle loader according to one of the preceding claims, **characterized in that** the needle loader (1), in particular the needle placement apparatus (13), has a feed apparatus (14) for separating and, if appropriate, positionally correct feeding of needles (4) to the needle placement tool (18), or the needle placement apparatus (13) is assigned a separating device (43) for needles (4).

11. Needle loader according to one of the preceding claims, **characterized in that** in the separating device (43), the separation of the needles (4) is carried out by a reciprocating plunger (44) from a needle container (39), wherein the reciprocating plunger (44) interacts with the needle placement tool (18), in particular the pick-up device (29) and positions the separated needle (4) in the correct position for gripping.

12. Needle loader according to one of the preceding claims, **characterized in that** the feed apparatus (14) has a magazine (37) with a conveyor (38), in particular a circulating conveyor, and one or more needle containers (39).

13. Needle loader according to one of the preceding claims, **characterized in that** in the separating device (43), the separation of the needles (4) is carried out with a reciprocating plunger (44) from a needle container (39), wherein the separating apparatus (43) has a sensor (47) for the detection of a separated needle (4) on the reciprocating plunger (44).

14. Placement method for needles (4) on needle boards (2) of nonwoven needling machines by means of a needle loader (1), which has a holding apparatus (10) for the needle board (2), a needle removal apparatus (12) and a needle placement apparatus (13) for removing and inserting needles (4) from and into receiving openings (3) of the needle board (4), and the holding, needle placement and needle removal apparatus (10, 12, 13) being movable linearly and positionable relative to one another by means of an automatic positioning apparatus (11, 16), **characterized in that** the needle board (2) is moved by the holding apparatus (10) by means of a multi-axis positioning apparatus (11), wherein the needle placement and needle removal apparatus (12, 13) are arranged in a relatively fixed location on a frame (15) or a machine frame (8).

15. Method according to Claim 14, **characterized in that** the needles removed from a needle board (2) are identified and checked qualitatively, wherein needles (4) that can be reused are recovered, in particular transposed on the needle board (2).

## Revendications

1. Chargeur d'aiguilles automatique (1) pour des aiguilles (4) sur des planches à aiguilles (2) d'aiguilleteuses pour non-tissés, le chargeur d'aiguilles automatique (1) présentant un dispositif de fixation (10) pour la planche à aiguilles (2), un dispositif d'enlèvement d'aiguilles (12) et un dispositif de montage d'aiguilles (13) pour enlever et insérer des aiguilles (4) hors et dans des ouvertures de réception (3) de la planche à aiguilles (4), et les dispositifs de fixation, de montage d'aiguilles, et d'enlèvement d'aiguilles (10, 12, 13) pouvant être déplaçables et positionnables linéairement et les uns par rapport aux autres au moyen d'un dispositif de positionnement automatique (11, 16), **caractérisé en ce que** le dispositif de fixation (10) présente un dispositif de positionnement à plusieurs axes (11), les dispositifs de montage d'aiguilles et d'enlèvement d'aiguilles (12, 13) étant disposés de manière relativement fixe sur un cadre (15) ou sur un bâti de machine (8).

2. Chargeur d'aiguilles automatique selon la revendication 1, **caractérisé en ce que** les dispositifs de montage d'aiguilles et d'enlèvement d'aiguilles (12, 13) sont disposés sur des côtés opposés de la planche à aiguilles (2) et présentent chacun un outil (17, 18) avec un dispositif d'attribution (19) pour l'attribution à la planche à aiguilles (2), les dispositifs de montage d'aiguilles et d'enlèvement d'aiguilles (12, 13) coopérant avec leurs outils (17, 18) lors de l'enlèvement et/ou lors de l'insertion d'aiguilles (4).

3. Chargeur d'aiguilles automatique selon la revendication 1 ou 2, **caractérisé en ce que** le chargeur d'aiguilles automatique (1) présente un dispositif de détection (20) pour la qualité des aiguilles, le dispositif de détection (20) présentant un dispositif d'inspection optique pour la qualité des aiguilles et/ou un dispositif de contrôle pour la course des aiguilles lors de l'enlèvement, en particulier lors de l'éjection d'une aiguille (4).

4. Chargeur d'aiguilles automatique selon l'une quelconque des revendications précédentes, **caractérisé en ce que** le chargeur d'aiguilles automatique (1) présente une commande (22) avec un programme (23) pour l'identification des aiguilles et le contrôle du flux des aiguilles.

5. Chargeur d'aiguilles automatique selon l'une quelconque des revendications précédentes, **caractérisé en ce que** le dispositif de montage d'aiguilles (13) présente un outil de montage d'aiguilles (18) qui est réalisé de manière à recevoir une aiguille séparée (4), puis pour l'orienter et ensuite pour l'insérer exactement dans une ouverture de réception (3).

6. Chargeur d'aiguilles automatique selon l'une quelconque des revendications précédentes, **caractérisé en ce que** le dispositif de montage d'aiguilles (13), en particulier l'outil de montage d'aiguilles (18) présente un dispositif de réception (29) pour une aiguille individuelle (4), un dispositif d'orientation (30) pour l'orientation en rotation et/ou axiale de l'aiguille (4) et un dispositif d'insertion et d'enfoncement (27, 28) pour l'aiguille (4) dans la planche à aiguilles (2).

7. Chargeur d'aiguilles automatique selon l'une quelconque des revendications précédentes, **caractérisé en ce que** le dispositif d'insertion et éventuellement le dispositif d'enfoncement (27, 28) sont réalisés sous forme de dispositif d'extraction (26) pour des aiguilles (4) au moins en partie poussées hors de la planche à aiguilles (2) .

8. Chargeur d'aiguilles automatique selon l'une quelconque des revendications précédentes, **caractérisé en ce que** le dispositif d'orientation (30) présente un dispositif de préhension rotatif (32) pour une manivelle (7) d'aiguille (4) avec un entraînement en rotation commandable (32) et un entraînement de pressage (34).

9. Chargeur d'aiguilles automatique selon l'une quelconque des revendications précédentes, **caractérisé en ce que** le dispositif de montage d'aiguilles (13) présente un dispositif de surveillance (54).

10. Chargeur d'aiguilles automatique selon l'une quelconque des revendications précédentes, **caractérisé en ce que** le chargeur d'aiguilles automatique (1), en particulier le dispositif de montage d'aiguilles (13), présente un dispositif d'alimentation (14) pour séparer et éventuellement acheminer en position correcte des aiguilles (4) à l'outil de montage d'aiguilles (18) ou un dispositif de séparation (43) pour des aiguilles (4) est associé au dispositif de montage d'aiguilles (13).

11. Chargeur d'aiguilles automatique selon l'une quelconque des revendications précédentes, **caractérisé en ce que** le dispositif de séparation (43) effectue la séparation des aiguilles (4) avec un poinçon de levage (44) à partir d'un récipient d'aiguilles (39), le poinçon de levage (44) coopérant avec l'outil de montage d'aiguilles (18), en particulier le dispositif de réception (29), et positionnant les aiguilles séparées (4) de manière correcte pour leur préhension.

12. Chargeur d'aiguilles automatique selon l'une quelconque des revendications précédentes, **caractérisé en ce que** le dispositif d'alimentation (14) présente un magasin (37) avec un transporteur (38), en particulier un transporteur en boucle, et un ou plusieurs récipients d'aiguilles (39).

13. Chargeur d'aiguilles automatique selon l'une quelconque des revendications précédentes, **caractérisé en ce que** le dispositif de séparation (43) effectue la séparation des aiguilles (4) avec un poinçon de levage (44) à partir d'un récipient d'aiguilles (39), le dispositif de séparation (43) présentant un capteur (47) pour détecter une aiguille séparée (4) sur le poinçon de levage (44) .

14. Procédé de chargement d'aiguilles (4) sur des planches à aiguilles (2) d'aiguilleteuses pour non-tissés au moyen d'un chargeur d'aiguilles automatique (1) qui présente un dispositif de fixation (10) pour la planche à aiguilles (2), un dispositif d'enlèvement d'aiguilles (12) et un dispositif de montage d'aiguilles (13) pour enlever et insérer des aiguilles (4) hors et dans des ouvertures de réception (3) de la planche à aiguilles (4), les dispositifs de fixation, de montage d'aiguilles, et d'enlèvement d'aiguilles (10, 12, 13) étant déplacés et positionnés linéairement et les uns par rapport aux autres au moyen d'un dispositif de positionnement automatique (11, 16), **caractérisé en ce que** la planche à aiguilles (2) est déplacée par le dispositif de fixation (10) au moyen d'un dispositif de positionnement à plusieurs axes (11), les dispositifs de montage d'aiguilles et d'enlèvement d'aiguilles (12, 13) étant disposés de manière relativement fixe sur un cadre (15) ou sur un bâti de machine (8).

15. Procédé selon la revendication 14, **caractérisé en ce que** les aiguilles enlevées de la planche à aiguilles (2) sont identifiées et évaluées en termes de qualité, les aiguilles pouvant être réutilisées (4) étant récupérées, en particulier étant replacées sur la planche à aiguilles (2).
